# FASCICULE DE BREVET EUROPEEN

(11) **EP 0 662 066 B1**
(45) Date de publication et mention de la délivrance du brevet: **03.12.1997**
(21) Numéro de dépôt: 93920934.2
(22) Date de dépôt: 24.09.1993
(51) Int. Cl.: B65D 81/26

(54) **SUPPORT DE PRODUIT ALIMENTAIRE, DU GENRE BARQUETTE EN CARTON A COINS ETANCHES PAR EXEMPLE**
ALS UNTERLAGE FÜR NAHRUNGSMITTEL DIENENDE SCHALE, z.B. AUS KARTON MIT DICHTEN ECKEN
FOOD PRODUCT SUPPORT, OF THE CARDBOARD BOAT-SHAPED TYPE WITH SEALED CORNERS, FOR EXAMPLE

(30) Priorité: 25.09.1992 FR 9211626
(43) Date de publication de la demande: 12.07.1995
(73) Titulaire: POSSON, Jean, 49340 Trémentines (FR)
(72) Inventeur: POSSON, Jean, 49340 Trémentines (FR)
(74) Mandataire: Michelet, Alain
(86) Numéro de dépôt international: FR9300939
(87) Numéro de publication internationale: WO9407767

(56) Documents cités:
- EP-A- 0 295 943
- DE-U- 9 109 537
- FR-A- 2 655 027
- GB-A- 1 168 925

## Description

La présente invention concerne le domaine de l'emballage ; elle concerne plus particulièrement un support de produit alimentaire, du genre barquette en carton à coins étanches, par exemple, destiné notamment à l'emballage de produit carné, à son conditionnement, stockage ou présentation à la vente. Ce support en carton est du type muni d'une couche imperméable de contact, en forme de pellicule genre polyéthylène alimentaire par exemple. La nature de cette pellicule assure l'imperméabilisation du conditionnement ; elle renforce avantageusement l'étanchéité, notamment au niveau des angles, pour éviter que les liquides ou exsudats provenant du produit conditionné ne souillent la périphérie de l'emballage et son environnement extérieur direct.

En contrepartie, ce renfort d'étanchéité limite la dissipation des exsudats liquides du produit. Ces liquides biologiques stagnent dans le fond de la barquette et favorisent le développement bactérien. Cet aspect particulier limite le temps de conservation des produits et peut avoir une influence sur leurs qualités gustatives.

Pour pallier à cet inconvénient, il est courant de positionner sur le fond une feuille intercalaire, libre, en matériau absorbant du type cellulose, éponge ou luffa, compatible et adaptée au produit conditionné. Le matériau absorbant disposé entre le fond-support et le produit, réceptionne les exsudats libérés ; il les disperse et les éponge rapidement pour limiter les risques de débordement à l'extérieur.

Cette technique est relativement efficace mais elle nécessite une opération préalable de positionnement de la feuille absorbante sur le support, avant de conditionner le produit. Cette opération génère un coût matière important sans résoudre les problèmes de développement bactériologiques liés au contact permanent entre la cellulose, les exsudats et le produit.

Le document GB-A-1 168 925 décrit une barquette de conditionnement dont le fond est constitué d'un complexe de trois couches superposées : une couche supérieure de contact en matériau imperméable genre polystyrène munie de perforations et de canaux de drainage, une couche intermédiaire absorbante type papier buvard, et une couche inférieure également en polystyrène. Les perforations de la couche de contact supérieure permettent l'absorption des liquides ou exsudats par la couche intermédiaire absorbante. Cette structure de support s'avère relativement compliquée à fabriquer et son coût de revient est relativement important.

La présente invention propose un support de produit alimentaire, de structure très simple et peu onéreuse, qui permet de remédier aux inconvénients précités.

Ce support particulier est préparé en usine et on peut l'utiliser tel quel, sans apport d'éléments complémentaires. Sa surface supérieure, en contact avec le produit conditionné, répond aux normes d'hygiène en vigueur ; elle est en outre adaptée pour assurer l'absorption des exsudats liquides provenant du produit afin de limiter la propension des bactéries a se développer.

Le support de produit alimentaire selon l'invention est du type constitué d'un complexe de plusieurs couches superposées de matériaux, la couche supérieure de contact étant munie de perforations qui permettent l'absorption des exsudats et autres liquides par une couche inférieure. Ce support est caractérisé par le fait qu'il est constitué d'un complexe de deux couches superposées de matériaux, la première couche se présentant sous la forme d'un plateau de carton et la seconde étant constituée d'une couche imperméable de contact ; le complexe bi-couches comporte des perforations qui traversent complètement la couche imperméable et qui pénètrent partiellement dans l'épaisseur du plateau de carton pour permettre l'absorption des exsudats et autres par le plateau de carton lui-même. Les exsudats libérés peuvent ainsi se disperser par capillarité dans son épaisseur.

La couche imperméable en matériau plastique assure un contact hygiénique entre le support et le produit conditionné ; en outre, elle évite le collage des fibres de carton sur le produit emballé. De plus, on utilise les qualités de porosité du matériau qui soutient cette couche de contact pour absorber les exsudats ou liquides qui proviennent du produit conditionné.

Les perforations peuvent être réalisées par une opération d'emboutissage, de cisaillement ou de poinçonnement de la couche imperméable de contact sur le carton. La profondeur de ces perforations est de préférence sensiblement égale à la moitié de l'épaisseur du complexe carton-couche imperméable.

Les poinçons utilisés sont adaptés, dans leur forme et leur positionnement, pour réaliser des perforations aptes à obtenir le meilleur compromis entre une bonne absorption des exsudats du produit, la présence d une surface maximale de couche imperméable sur laquelle va venir reposer le produit conditionné et le maintien d'une bonne rigidité du plateau support.

Les perforations peuvent être réalisées sur plusieurs lignes, au niveau des bordures du plateau support.

Selon une disposition particulière, le support perforé constitue le fond d'une barquette étanche. Ainsi, outre ses qualités hygiéniques, la couche imperméable de contact complète l'étanchéité au niveau des angles du conditionnement. Cette étanchéité assure le cloisonnement des liquides ou exsudats dans l'emballage, lesquels exsudats ou liquides seront ensuite absorbés progressivement par le carton support, grâce à la présence des perforations.

Mais l'invention sera encore illustrée, sans être aucunement limitée, par la description suivante d'un mode de réalisation particulier, donné à titre d'exemple et représenté sur les dessins annexés dans lesquels :
- la figure 1 est une vue de dessus d'un support selon l'invention, intégré dans un flan de carton destiné à la réalisation d'une barquette étanche ; les contours du flan sont représentés en traits mixtes fins ;
- la figure 2 est une vue en perspective de la barquette mise en volume, sur le fond perforé de laquelle est positionné le produit à conditionner;
- la figure 3 est une vue agrandie, en coupe transversale, montrant le support perforé selon l'invention, constitué d'une feuille de carton recouverte d'une couche imperméable de contact en matériau plastique.

Comme on peut le voir sur les figures, le support de produit alimentaire selon l'invention est constitué d'un plateau 1 en carton dont la forme et les dimensions sont adaptées au produit qui doit être conditionné. Le carton utilisé peut avoir une épaisseur de l'ordre de 0,5 à 2 mm par exemple.

La face supérieure du plateau 1, sur laquelle va venir reposer le produit conditionné, est recouverte d'une couche imperméable 2 qui offre une surface de contact propre et hygiénique dont les caractéristiques répondent aux normes alimentaires en vigueur.

La couche imperméable 2 est appliquée et/ou solidarisée au plateau 1 de carton par tout moyen classique du domaine technique. Elle peut être réalisée par extrusion d'une pellicule de contact en matériau du genre polyéthylène alimentaire ; elle peut également être obtenue par tout autre traitement imperméabilisant, du type inclusion dans la masse, par exemple, en vue de bloquer les fibres en surface et éviter l'arrachage intempestif, notamment lors de l'enlèvement du produit conditionné.

Les figures 1 à 3 montrent que la couche imperméable 2 comporte un ensemble d'orifices, d'ouvertures ou de perforations 3 dont la forme et la disposition sont adaptées notamment pour assurer une absorption optimale de l'humidité ou des liquides par le plateau 1 de carton.

Ces perforations 3 sont réalisées de préférence après avoir appliqué le couche imperméable 2 sur le support rigide 1.
La perforation du complexe couche imperméable 2-plateau 1 est réalisé en usine, lors de la fabrication du support de produit alimentaire. Cette opération peut par exemple être réalisée en bout de chaîne, par cisaillement, au moyen d'un ou de plusieurs cylindres munis de poinçons adaptés, ou par emboutissage, au moyen de filets coupeurs.
Tel qu'on l'a représenté sur la figure 3, la profondeur x des perforations 3 est comprise entre l'épaisseur a de la couche imperméable 2 et l'épaisseur b du complexe plateau 1-couche 2 ; cette épaisseur x est de préférence sensiblement égale à la moitié de l'épaisseur b dudit complexe carton-couche imperméable pour assurer une pénétration des liquides au coeur du carton et permettre une absorption maximale des liquides ou exsudats libérés.

Les poinçons peuvent être constitués de pointes, de cylindres, de filets sinusoïdaux ou encore, tel que représenté sur les figures annexés, de lames qui définissent des entailles allongées.

Les perforations 3 sont réparties sur la surface du support de produit alimentaire de façon à assurer l'absorption des exsudats ou liquides, en quelque endroit qu'ils puissent se déposer, et également pour conserver une tenue et rigidité correctes du plateau support 1.

A titre d'exemple, les perforations 3 peuvent être disposées en lignes, sur les bordures du plateau de carton 1, au niveau des limites périphériques du produit conditionné.

Selon une disposition préférentielle, le plateau de carton 1 peut constituer le fond d'un emballage en forme de barquette 4 pour le conditionnement d'un produit 5 représenté en pointillés sur la figure 2. Le plateau 1 a, dans ce cas, une forme générale rectangulaire, et il est bordé de quatre côtés latéraux 6, 7, 8 et 9, reliés deux à deux par des soufflets d'étanchéité 10.

Les perforations 3 réalisées dans le fond-support de l'emballage peuvent être réalisées avant ou après les opérations de découpe et de rainurage, mais, en règle générale, avant la mise en volume de la barquette.

On remarque, sur la figure 1 qui montre le flan de carton, à plat, que les lignes de perforations allongées 3 suivent les quatre bordures du plateau 1. L'opération de perforation peut être obtenue en une seule passe sur un dispositif perforateur unique ; il est également possible de prévoir une pluralité de dispositifs juxtaposés munis de poinçons perforateurs adaptés.

Lorsque le flan de carton est mis en volume, la barquette 4 est directement utilisable pour le conditionnement de tout produit alimentaire présentant une certaine humidité de surface ou susceptible de libérer des liquides biologiques ou exsudats.
Le support de produit alimentaire selon l'invention définit une surface plane d'accueil de qualité alimentaire ; cette surface est munie d'une pluralité de perforations 3 réalisées dans la couche imperméable 2, qui vont permettre l'absorption des liquides ou de l'humidité par le carton. La surface occupée par les perforations 3 n'est pas très importante et n'altère pas l'hygiène du support. La densité des perforations est choisie et adaptée en fonction du produit conditionné pour éviter le contact prolongé entre ledit produit et les liquides qu'il génère, tout en limitant l'altération de l'environnement immédiat de l'emballage.

## Revendications

1. Support de produit alimentaire, notamment pour assurer le conditionnement, le stockage et/ou la présentation à la vente dudit produit, lequel support est constitué d'un complexe de plusieurs couches superposées de matériaux, la couche supérieure de contact (2) étant munie de perforations qui permettent l'absorption des exsudats et autres par une couche inférieure, caractérisé en ce qu'il est constitué d'un complexe de deux couches superposées de matériaux, la première couche se présentant sous la forme d'un plateau de carton (1) et la seconde étant constituée d'une couche imperméable de contact (2), ledit complexe bi-couches (1, 2) comportant des perforations (3) qui traversent complètement la couche imperméable (2) et qui pénètrent partiellement dans l'épaisseur du plateau de carton (1), pour permettre l'absorption des exsudats et autres par ledit plateau de carton (1).

2. Support de produit alimentaire selon la revendication 1, caractérisé en ce qu'il comporte des perforations (3) réalisées par poinçonnage, emboutissage ou cisaillement, dont la profondeur x est sensiblement égale à la moitié de l'épaisseur b du complexe plateau (1)-couche imperméable (2).

3. Support de produit alimentaire selon l une quelconque des revendications 1 ou 2, caractérisé en ce qu'il comporte des perforations (3) en forme d'entailles allongées.

4. Support de produit alimentaire selon l'une quelconque des revendications 1 ou 2, caractérisé en ce qu'il comporte des perforations (3) de forme cylindrique.

5. Support de produit alimentaire selon l'une quelconque des revendications 1 ou 2, caractérisé en ce qu'il comporte des perforations (3) en forme de lignes sinusoïdales.

6. Support de produit alimentaire selon l'une quelconque des revendications 1 à 5, caractérisé en ce qu'il comporte des perforations (3) réalisées sur plusieurs lignes, au niveau des bordures du plateau de carton (1).

7. Support de produit alimentaire selon l'une quelconque des revendications 1 à 6, caractérisé en ce qu'il comporte une couche imperméable (2) colorée en fonction du produit conditionné.

8. Support de produit alimentaire selon l'une quelconque des revendications 1 à 7, caractérisé en ce qu'il se présente sous la forme d'une barquette obtenue à partir d'un flan de carton comprenant un fond (1) bordé par quatre côtés latéraux (6, 7, 8 et 9), la face intérieure dudit flan de carton étant revêtue d'une couche imperméable de contact (2), et en ce qu'il comporte des perforations (3) qui traversent ladite couche imperméable (2) et qui pénètrent partiellement dans le fond (1), pour permettre l'absorption des exsudats et autres par ledit fond (1).

9. Procédé de fabrication d'un support de produit alimentaire selon l'une quelconque des revendications 1 à 8, caractérisé en ce qu'il consiste à appliquer la couche imperméable de contact (2) sur le plateau de carton (1), puis a réaliser un poinçonnage, emboutissage ou cisaillement du complexe bi-couches (1, 2) de façon à obtenir des perforations (3) qui s'étendent à partir de la couche imperméable (2) et dont la profondeur x est supérieure a l'épaisseur a de la couche imperméable (2) et inférieure à l'épaisseur b du complexe plateau (1)-couche imperméable (2).

## Claims

1. Food product support, particularly for packaging, storing, and/or sales display of said product, said product support comprising a complex of a plurality of superimposed layers of material, the upper contact layer (2) having a plurality of perforations for allowing exudates and other liquids to be absorbed by the lower layer, characterised in that it comprises a complex of two superimposed layers of material, the first layer being made up of a cardboard plate (1) and the second being a contact impermeable layer (2), said two-layer complex (1,2) comprising perforations (3) extending completely through the impermeable layer (2) and partially penetrating into the thickness of the cardboard plate (1), for allowing the exudates and other liquids to be absorbed by said cardboard plate (1).

2. Food product support according to claim 1, characterised in that it comprises perforations (3) produced by punching, stamping or shearing, whose depth x is substantially equal to half the thickness b of the plate (1)-impermeable layer (2) complex.

3. Food product support according to any of claims 1 or 2, characterised in that it comprises perforations (3) in the shape of elongated slots.

4. Food product support according to any of claims 1 or 2, characterised in that it comprises cylindrical perforations (3).

5. Food product support according to any of claims 1 or 2, characterised in that it comprises perforations (3) in the form of sinusoidal lines.

6. Food product support according to any of claims 1 to 5, characterised in that it comprises perforations (3) produced over several lines, at the level of the edges of the plate (1).

7. Food product support according to any of claims 1 to 6, characterised in that it comprises an impermeable layer (2) coloured as a function of the packaged product.

8. Food product support according to any of claims 1 to 7, characterised in that it forms a boat shaped packaging tray obtained from a cardboard blank comprising a bottom (1) surrounded by four lateral sides (6, 7, 8 and 9), the inner face of said cardboard blank being covered with an impermeable contact layer (2), and characterised in that it comprises perforations (3) extending through said impermeable layer (2) and partially penetrating into the bottom (1), for allowing the exudates and other liquids to be absorbed by said bottom (1).

9. Process for manufacturing a food product support according to any of claims 1 to 8, characterised in that it consists of applying the impermeable contact layer (2) onto the cardboard plate (1), then producing a punching, stamping or shearing operation of the two-layer complex (1, 2), to obtain perforations (3) extending through the impermeable layer (2) and whose depth x is above the thickness a of the impermeable layer (2) and less than the thickness b of the plate (1) - impermeable layer (2) complex.

## Patentansprüche

1. Aufnahme für Nahrungsmittelprodukte, insbesondere für das Verpacken, das Lagern und/oder die Verkaufsbereitstellung des Produkts, wobei die Aufnahme aus einem Komplex mehrerer übereinanderliegender Materialschichten besteht, wobei die obere Kontaktschicht (2) mit Perforationen versehen ist, die das Absorbieren von Exsudaten und dergleichen durch eine untere Schicht ermöglichen, dadurch gekennzeichnet, daß sie aus einem Komplex aus zwei übereinanderliegenden Materialschichten besteht, wobei die erste Schicht in der Form einer Kartonplatte (1) vorliegt, und die zweite aus einer undurchlässigen Kontaktschicht (2) besteht, wobei der zweischichtige Komplex (1, 2) Perforationen (3) aufweist, welche die undurchlässige Schicht (2) vollständig durchsetzen und teilweise in die Dicke der Kartonplatte (1) eindringen, um das Absorbieren von Exsudaten und dergleichen durch die Kartonplatte (1) zu ermöglichen.

2. Aufnahme für Nahrungsmittelprodukte nach Anspruch 1, dadurch gekennzeichnet, daß sie durch Stanzen, Tiefziehen oder Schneiden ausgebildete Perforationen (3) aufweist, deren Tiefe x im wesentlichen gleich der Hälfte der Dicke b des Komplexes aus Platte (1) und undurchlässiger Schicht (2) ist.

3. Aufnahme für Nahrungsmittelprodukte nach einem der Ansprüche 1 oder 2, dadurch gekennzeichnet, daß sie Perforationen (3) in Form langgestreckter Kerben aufweist.

4. Aufnahme für Nahrungsmittelprodukte nach einem der Ansprüche 1 oder 2, dadurch gekennzeichnet, daß sie zylindrische Perforationen (3) aufweist.

5. Aufnahme für Nahrungsmittelprodukte nach einem der Ansprüche 1 oder 2, dadurch gekennzeichnet, daß sie Perforationen (3) in Form von sinusförmigen Linien aufweist.

6. Aufnahme für Nahrungsmittelprodukte nach einem der Ansprüche 1 bis 5, dadurch gekennzeichnet, daß sie in mehreren Linien an den Rändern der Kartonplatte (1) ausgebildete Perforationen (3) aufweist.

7. Aufnahme für Nahrungsmittelprodukte nach einem der Ansprüche 1 bis 6, dadurch gekennzeichnet, daß sie eine je nach dem darin gepackten Produkt gefärbte undurchlässige Schicht (2) aufweist.

8. Aufnahme für Nahrungsmittelprodukte nach einem der Ansprüche 1 bis 7, dadurch gekennzeichnet, daß sie in Form einer aus einem Kartonzuschnitt hergestellten Schale vorliegt, die einen von vier Seiten (6, 7, 8 und 9) umgebenen Boden (1) aufweist, wobei die Innenseite des Kartonzuschnitts mit einer undurchlässigen Kontaktschicht (2) beschichtet ist, und daß sie Perforationen (3) aufweist, welche die undurchlässige Schicht (2) durchsetzen und teilweise in den Boden (1) eindringen, um das Absorbieren von Exsudaten und dergleichen durch der Boden (1) hindurch zu ermöglichen.

9. Verfahren zur Herstellung einer Aufnahme für Nahrungsmittelprodukte nach einem der Ansprüche 1 bis 8, gekennzeichnet durch die Schritte des Aufbringens der undurchlässigen Kontaktschicht (2) auf die Kartonplatte (1), des anschließenden Stanzens, Tiefziehens oder Schneidens des zweischichtigen Komplexes (1, 2) zur Bildung von Perforationen (3), die sich von der undurchlässigen Schicht (2) aus erstrecken und deren Tiefe x größer als die Dicke a der undurchlässigen Schicht (2) und geringer als die Dicke b des Komplexes aus Platte (1) und undurchlässiger Schicht (2) sind.
